# EUROPÄISCHE PATENTSCHRIFT

(11) **EP 0 326 817 B1**
(45) Veröffentlichungstag und Bekanntmachung des Hinweises auf die Patenterteilung: **02.12.1992**
(21) Anmeldenummer: 89100361.8
(22) Anmeldetag: 11.01.1989
(51) Int. Cl.: F23G 5/027, F23G 5/48, F23M 5/00, C10B 53/00

(54) **Anlage zum Verschwelen von Abfallstoffen**
Installation for carbonizing waste
Installation pour carboniser des déchets

(30) Priorität: 03.02.1988 DE 3803096; 17.02.1988 DE 3804853
(43) Veröffentlichungstag der Anmeldung: 09.08.1989
(73) Patentinhaber: MAN GUTEHOFFNUNGSHÜTTE GMBH, 46122 Oberhausen (DE); SIEMENS AKTIENGESELLSCHAFT, 80333 München (DE)
(72) Erfinder: Vollhardt, Frohmut, Dipl.-Ing., D-4200 Oberhausen 11 (DE); May, Karl-Wolfgang, 6368 Bad Vilbel (DE)

(56) Entgegenhaltungen:
- EP-A- 0 247 894
- EP-A- 0 340 537
- DE-A- 2 026 970
- DE-A- 3 632 534
- GB-A- 1 562 492
- US-A- 3 749 030

## Beschreibung

Die Erfindung betrifft eine Anlage zum Verschwelen von Abfallstoffen nach dem Oberbegriff des Patentanspruches.

Unter Abfallstoffen im Sinne der Erfindung sollen Hausund Industriemüll ebenso verstanden werden wie chemische Rückstände, die Schadstoffe oder Gase, wie Dioxine verschiedener Art, Furane, CO etc. entwickeln. Es stehen Anlagen zur Verbrennung von Sondermüll der Patentinhaberin in Gebrauch, bei denen einem Drehrohrofen eine Nachbrennkammer nachgeschaltet ist. In dieser Brennkammer herrscht eine Temperatur zwischen 1200 - 1400° C ebenso wie eine Gasgeschwindigkeit von 2 - 4 m/sec feststellbar ist. Durch die ältere, nicht vorveröffentlichte DE-A-3 625 397 ist eine Nachbrennkammer hinter einem Verbrennungsofen einer Verbrennungseinrichtung für chemischen Abfall bekannt. Hierbei sind die zur Anwendung kommenden Brenner der Nachbrennkammer auf einen bestimmten Kammerbereich konzentriert. In der gleichfalls älteren und nicht vorveröffentlichten DE-A- 3 730 339 ist eine Anlage zum Verschwelen von Abfallstoffen und verunreinigten Stoffen vorgeschlagen, bei der der Austragsvorrichtung für Reststoffe aus der Schweltrommel ein mit einer Brenneinrichtung versehener Treppenrost mit anschließender Nachbrennkammer und einer Wärmegewinnungsanlage, vorzugsweise einem Abhitzekessel mit Dampftrommel nachgeschaltet ist. Bei diesen Anlagen und Einrichtungen gelangen die Verbrennungs- oder Schwelgase in die Nachbrennkammer als wärmeabgebendes Medium. Dies ist auch bei der erfindungsgemäßen Anlage der Fall. Falls erforderlich, können auch zusätzlich Brennstoffe aus einer anderen Quelle der Brennkammer aufgegeben werden.

Durch die DE-A- 3 504 810 wird ein Verfahren zur thermischen Umsetzung von Dioxin offenbart, bei welchem einer Koksbatterie eine Pyrolyse-Anlage parallel geschaltet ist und die Koksbatterie und die Anlage ihr Gas an einen Nachbrenner (3 in der Zeichnung) abgeben, wo offensichtlich das Koksgas zur Verbrennung des Dioxins oberhalb von 1200° C dient.

In dem Aufsatz "Abfallbeseitigung durch Pyrolyse" in: Chemie Ingenieur Technik (1985) wird eine Pyrolyse-Anlage mit Gaswandler beschrieben. Dort erfolgt in einem Gaswandler mittels eines Koksbettes die Erzeugung eines Brenngases, das nach einer Gaswäsche den Brenner eines Heizgaserzeugers speist. Ein Kreislauf des Heizgases ist nicht vorgesehen. Eine Korrosion in den Leitungsabschnitten zwischen Gaswandler, Gaswäsche, Heizgaserzeuger und letztlich Schweleinrichtung läßt sich bei dieser bekannten Anlage nicht vermeiden.

Bei dem Verfahren und der Vorrichtung nach der DE-A- 2 026 970 werden Kunststoffabfälle in einem Drehofen zwecks Abspaltung von Chlorwasserstoffen vorerhitzt. Anschließend werden die Kunststoffabfälle auf dem Rost eines Verbrennungsofens verbrannt. Das Verbrennungsgas aus dem Ofen wird anschließend mit Wasser abgekühlt, die Flugasche entfernt. Das Gas gelangt sodann über einen Kamin ins Freie.

Die Luft zur indirekten Vorerhitzung der Kunststoffabfälle im Drehofen wird in einem Lufterhitzer, der im Abgaskamin des Verbrennungsofens angeordnet ist, erhitzt und im Kreislauf zum Luftmantel des Drehofens geleitet.

Bei diesem Verfahren ist keine Nachverbrennung vorgesehen, denn die dort zu beseitigenden Kunststoffabfälle auf der Basis Poylvinylchloridverbindungen lassen sich offenbar nach Entfernen des Chlors in einem Verbrennungsofen vollständig verbrennen, ohne daß sich schädliche Gase ausbilden.

Diesem Stand der Technik bzw. diesen älteren Anmeldungen gegenüber besteht die Aufgabe der Erfindung darin, die Beheizungseinrichtung der Schwelanlage ganz oder weitgehend korrosionsfrei zu halten, ferner die Umwandlung von umweltschädlichen Gasen in der Nachbrennkammer in solche mit geringem Schadstoffgehalt zu ermöglichen, was mit konstruktiv einfachen Mitteln erreicht werden soll.

Zur Lösung dieser Aufgabe sieht die Erfindung die Merkmale des kennzeichnenden Teils des Patentanspruches vor.

Die erfindungsgemäße Anlage gewährleistet, die in die Nachbrennkammer mit einer Temperatur von ca. 1400° C eintretenden schadstoffbeladenen Gase bei einer Verweilzeit von 1,0 - 5,0 sec, vorzugsweise 2 sec, bei einer Temperatur von 1200° C und oberhalb davon zu halten, so daß in dieser Zeit jene Umwandlung in ein Gas mit geringem Schadstoffgehalt erfolgen kann. Des weiteren ergibt sich der Vorteil, daß hierbei die dem Gas der Nachbrennkammer entzogene Wärme dem Schwelvorgang dadurch zugute kommt, daß das die Schwelvorrichtung beheizende Gas im Wärmetauscher der Nachbrennkammer erwärmt wird und dies in einem geschlossenen Kreislauf zwischen der Schwelvorrichtung und dem Wärmetauscher der Nachbrennkammer erfolgt, so daß eine Korrosion in den Teilen dieses Kreislaufs vermieden wird.

Auf der Zeichnung ist ein Ausführungsbeispiel der erfindungsgemäßen Anlage dargestellt, und zwar zeigt:
- Fig. 1: die Anordnung der Schwelvorrichtung und der Nachbrennkammer und
- Fig. 2: im Vertikalschnitt die Nachbrennkammer.

Im dargestellten Beispiel dient als Schwelvorrichtung 1 eine Schweltrommel, der das zu verschwelende Gut über eine Schnecke 2 zugeführt wird, wobei das verschwelte Gut in Richtung des Pfeiles 3 die Schweltrommel verläßt. Das für den Schwelvorgang benötigte Heizgas gelangt über die Zuführung 4 in die Trommel und wird über die Leitung 5 abgeführt.

Der Schwelvorrichtung 1 ist über die Leitungen 6, 7 die Nachbrennkammer 8 zugeordnet, die vorzugsweise stehend angeordnet ist. In sie gelangen die schadstoffbeladenen Brennergase aus der Schweltrommel in Richtung des Pfeiles 9 in die Nachbrennkammer durch den Stutzen 10 in Richtung des Pfeiles 11.

In dem oberen Bereich der Nachbrennkammer 8 ist ein mit der allgemeinen Bezugsziffer 12 versehener Wärmetauscher angeordnet. In diesen mündet die Leitung 7 und führt dem Wärmetauscher aus der Schwelvorrichtung 1 kommendes Kreislaufgas, vorzugsweise ein Inertgas od. dgl. zu und läßt dieses Gas über die Leitung 6 wieder der Schweltrommel 1 zukommen, so daß ein geschlossener Kreislauf über die Schwelvorrichtung, die Leitungen 6 und 7 und den Wärmetauscher 12 gegeben ist. Hierdurch kann die Korrosionsanfälligkeit der genannten Teile erheblich gemindert werden.

Die Gase der Nachbrennkammer 8 treten in Richtung des Pfeiles 9 mit einer Temperatur von 1400° C in den oberen Abschnitt 12a des Wärmetauschers 12 ein. Sie haben eine Strömungsgeschwindigkeit von etwa 2 - 4 m/sec, so daß bei Berücksichtigung des Durchmessers des Wärmetauschers 12 eine Verweilzeit der Gase in der Nachbrennkammer von 1 - 5 sec, vorzugsweise von 2 sec, gegeben ist. Die Länge bzw. Höhe L des Austauschers 12 ist derart gewählt, daß bei der gegebenen Geschwindigkeit der Gase in der Nachbrennkammer die genannte Verweilzeit von 1 - 5 sec innerhalb des Wärmetauschers gewährleistet ist. Hierbei ist es gleichgültig, ob bereits über eine Höhe L₁ die Temperatur des Gases auf 1200° C herabgesunken ist, wesentlich ist nur, daß hierbei die Verweilzeit von 1,0 - 5,0 sec, vorzugsweise 2 sec, eingehalten wird. Dies bedeutet, daß die Länge L des Wärmetauschers einerseits bzw. die Strömungsgeschwindigkeit der Gase in der Nachbrennkammer innerhalb des Wärmetauscherbereichs andererseits so gewählt wird, daß die vorstehend genannten Parameter (Verweilzeit und Temperatur) eingehalten werden. In dieser Zeit nämlich erfolgt jene Umwandlung umweltschädlicher Gase in Gase mit geringem Schadstoffgehalt.

Zur Kontrolle der Temperaturführung in den einzelnen Bereichen des Wärmetauschers können Temperaturmeßgeräte 14 vorgesehen werden, von denen das unterste Temperaturmeßgerät 14a am Austritt der verbrannten Gase 12b des Wärmetauschers 12 angeordnet ist. Der Wärmetauscher selbst ist als zylindrischer Ringteil mit einer Außenwand 15 sowie einer Innenwand 16 ausgebildet, wobei die Innenwand 16 eine Auskleidung 17 besitzt. An dieser können aggressive Bestandteile der Nachbrennkammergase abwärts rinnen.

Da die Temperatur der Gase aus der Brennerkammer 18, die in Richtung des Pfeiles 9 in die Nachbrennkammer strömen, unterschiedlich ausfallen kann und bei bestimmter Strömungsgeschwindigkeit die gewünschte Verweilzeit in dem Austauscher 12 einzuhalten ist, ist zwischen den beiden Leitungen 6, 7, vorzugsweise in Nähe der Nachbrennkammer 8, eine Bypassleitung 19 mit einem Regelventil 20 vorgesehen. Dies steht vorzugsweise über eine Steuerleitung 21 mit der Temperaturmeßeinrichtung 14a in Verbindung. Läßt die Temperaturmeßeinrichtung 14a erkennen, daß im Austritt der verbrannten Gase 12b die Temperatur von 1200° C unterschritten wird, so steuert das Ventil 20 einen Teil des etwa 750° C erwärmten inerten Kreislaufgases des Leitungsteils 6a über die Bypassleitung 19 in den Leitungsteil 7a und den Stutzen 22 des Wärmetauschers 12 und mischt sich mit den über die Leitung 6 mit einer Temperatur von etwa 350° C ankommenden Kreislauf der Schwelvorrichtung. Hierdurch wird die Temperatur in dem Eintrittsstutzen 22 des Wärmetauschers 8 erhöht, so daß letztendlich auch im unteren Abschnitt 12b des Wärmetauschers 12 eine Temperatur von 1200° C aufrechterhalten wird. Mithin kann durch die Steuerung über den Bypass 19 und das Ventil 20 gewährleistet werden, daß auf jeden Fall über die Länge L des Wärmetauschers 12 bei einer Verweilzeit von vorzugsweise 2 sec die Temperatur von 1200° C und mehr eingehalten wird, um eine Umwandlung der umweltschädlichen Gase in schadstoffarme Gase zu erreichen. Die schadstoffarmen Gase verlassen die Nachbrennkammer über die Leitung 11 und können in einem nachgeschalteten Überhitzter 23 genutzt werden.

Von besonderer Bedeutung ist die Ausbildung der Innenwand 16, insbesondere aber deren Auskleidung 17. Durch sie nämlich muß gewährleistet sein, daß für die Dauer von 1 - 5 sec die Temperatur der zu verbrennenden Gase auf oder über 1200° C gehalten wird, während in dem Wärmetauscher, d.h. zwischen den Wänden 15 und 17, eine mittlere Temperatur von 550° C (Eintrittstemperatur 350° C, Austrittstemperatur 750° C) herrscht. Das Material und die Stärke der Auskleidung, die vorzugsweise an die Innenwand torkretiert wird, ist entsprechend zu wählen.

Um trotz einer präzisen Abstimmung der Auskleidung 17 und unter Berücksichtigung der möglicherweise mit zunehmendem Alter schwindenden Wirkung der Auskleidung eine weitgehend genaue Temperatur über die angegebene Verweilzeit der Brennergase in dem Tauscher 12 beizubehalten, dient der Bypass 19 mit seiner Regelmöglichkeit.

## Patentansprüche

1. Anlage zum Verschwelen von Abfallstoffen mit einer Schwelvorrichtung und einer Brennkammer mit einer mit einem Wärmetauscher versehenen Nachbrennkammer, in die die Schwelgase der Schwelvorrichtung geleitet werden und dort bei einer Temperatur von 1200° C oder darüber 1,0 bis 5,0 Sekunden verweilen,
dadurch gekennzeichnet,
daß ein die Schwelvorrichtung (1) erhitzendes Gas im geschlossenen Kreislauf durch die Schwelvorrichtung (1) und den Wärmetauscher (12) der Nachbrennkammer (8) geführt wird, daß zwischen der Zuleitung (7a) und der Ableitung (6a) des die Schwelvorrichtung (1) beheizenden Gases in bzw. aus dem Wärmetauscher (12) eine Bypassleitung (19) mit einem Regelventil (20) angeordnet ist und daß das Regelventil (20) des Bypasses (19) mit einem Temperaturmesser (14a) am Austritt der verbrannten Schwelgase (12b) aus dem Wärmetauscher (12) verbunden ist.

## Claims

1. An installation for the carbonisation of waste materials comprising a carbonisation apparatus and a combustion chamber having a post-combustion chamber which is provided with a heat exchanger and into which the carbonisation gases of the carbonisation apparatus are passed and are resident therein at a temperature of 1200°C or over for from 1.0 to 5.0 seconds, characterised in that a gas heating the carbonisation apparatus (1) is passed in a closed circuit through the carbonisation apparatus (1) and the heat exchanger (12) of the post-combustion chamber (8), that a by-pass conduit (19) with a regulating valve (20) is arranged between the feed conduit (7a) and the discharge conduit (6a) carrying the gas heating the carbonisation apparatus (1) into and out of the heat exchanger (12), and that the regulating valve of the by-pass (19) is connected to a temperature measuring device (14a) at the discharge of the burnt carbonisation gases (12b) out of the heat exchanger (12).

## Revendications

1. Installation pour la carbonisation de déchets avec un dispositif de carbonisation et une chambre de combustion, avec une chambre de postcombustion munie d'un échangeur thermique, dans laquelle sont canalisés les gaz de carbonisation en provenance du dispositif de carbonisation et où ils séjournent à une température de 1.200°C ou davantage pendant 1,0 à 5,0 secondes, installation caractérisée en ce qu'un gaz chauffant le dispositif de carbonisation (1) est mis en circulation fermée à travers le dispositif de carbonisation (1) et l'échangeur thermique (12) de la chambre de postcombustion (8), en ce qu'entre la canalisation d'arrivée (7a) dans l'échangeur thermique (12) du gaz chauffant le dispositif de carbonisation (1) et la canalisation de départ (6a) de ce gaz hors de l'échangeur thermique, est disposée une canalisation de dérivation (19) avec une vanne de réglage (20), et en ce que la vanne de réglage (20) de la dérivation (19) est reliée à un appareil de mesure de la température (14a) à la sortie (12b) de l'échangeur de chaleur (12) des gaz de carbonisation brûlés.
